# EUROPÄISCHE PATENTANMELDUNG

(11) **EP 4 649 877 A2**
(43) Veröffentlichungstag der Anmeldung: **19.11.2025**
(21) Anmeldenummer: 25173206.1
(22) Anmeldetag: 29.04.2025
(51) Int. Cl.: A47L 11/40

(54) **BODENREINIGUNGSMASCHINE MIT SCHWENKBAREM SAUGFUSS**

(30) Priorität: 14.05.2024 DE 102024113491
(71) Anmelder: Hako GmbH, 23843 Bad Oldesloe (DE)
(72) Erfinder: Seidel, Jan, 23843 Bad Oldesloe (DE); Tabeling, Christian, 23843 Bad Oldesloe (DE)
(74) Vertreter: Bird & Bird LLP - Hamburg

(57) **Zusammenfassung**

Dargestellt und beschrieben ist eine Bodenreinigungsmaschine (1) mit einem Rahmen (3), einem Saugfuß (25), der ausgestaltet ist, über eine zu reinigende Bodenfläche (7) geführt zu werden und Reinigungsflüssigkeit von der zu reinigenden Bodenfläche (7) aufzunehmen, wobei der Saugfuß (25) an einem Haltearm (39) angebracht ist, der um eine erste Schwenkachse (41) schwenkbar mit dem Rahmen (3) verbunden ist, wobei der Haltearm (39) zwischen einer Absaugstellung, in der der Saugfuß (25) mit der zu reinigenden Bodenfläche (7) in Kontakt steht, sodass er Reinigungsflüssigkeit von der zu reinigenden Bodenfläche (7) aufnehmen kann, und einer ausgehobenen Stellung, in der der Saugfuß (25) von der zu reinigenden Bodenfläche (7) beabstandet ist, verschwenkt werden kann, wobei zwischen dem Rahmen (3) und dem Haltearm (39) ein Vorspannelement (43) angeordnet ist, das eingerichtet ist, in der Absaugstellung eine erste Vorspannkraft (73) auf den Haltearm (39) auszuüben, die den Saugfuß (25) in Richtung der zu reinigende Bodenfläche (7) drückt, in der ausgehobenen Stellung eine zweite Vorspannkraft (75) auf den Haltearm (39) auszuüben, die den Saugfuß (25) in Richtung weg von der zu reinigenden Bodenfläche (7) drückt, und wobei die erste Vorspannkraft (73) betragsmäßig geringer als die zweite Vorspannkraft (75) ist.

## Beschreibung

Die vorliegende Erfindung betrifft eine Bodenreinigungsmaschine mit einem Rahmen, einem an dem Rahmen angeordneten Fahrwerk zum Bewegen der Bodenreinigungsmaschine über eine zu reinigende Bodenfläche, und einem Saugfuß, der ausgestaltet ist, über die zu reinigende Bodenfläche geführt zu werden und Reinigungsflüssigkeit von der zu reinigenden Bodenfläche aufzunehmen, wobei die Bodenreinigungsmaschine ausgestaltet ist, in einem Reinigungsbetrieb in einer Vorwärtsrichtung über die zu reinigende Bodenfläche bewegt zu werden, wobei der Saugfuß in Vorwärtsrichtung an einem hinteren Ende der Bodenreinigungsmaschine angeordnet ist.

Aus dem Stand der Technik sind Bodenreinigungsmaschinen mit einem Saugfuß bekannt, die über eine zu reinigende Bodenfläche geführt werden können. Dabei ist eine Reinigungseinrichtung vorgesehen, die ein oder mehrere angetriebene Bürstenelemente aufweist, die ausgebildet sind, mit der zu reinigenden Bodenfläche einzugreifen und dabei Schmutz davon zu lösen. Ferner ist eine Auftragseinrichtung vorgesehen, mit der Reinigungsflüssigkeit in den Bereich der Bürstenelemente verbracht wird, sodass das Lösen von Schmutz verbessert wird. Der von der zu reinigenden Bodenfläche gelöste Schmutz sowie die Reinigungsflüssigkeit können dabei von einem an der Bodenreinigungsmaschine angeordneten Saugfuß durch einen Unterdruck aufgesaugt und in einen Schmutzflüssigkeitsbehälter gefördert werden. Um eine möglichst große Menge an Schmutzflüssigkeit mit dem Saugfuß aufnehmen zu können, weist der Saugfuß eine größere Breite als die Bodenreinigungsmaschine auf.

Bei derartigen Bodenreinigungsmaschinen hat es sich als problematisch erwiesen, den Saugfuß zuverlässig über die zu reinigende Bodenfläche zu führen, damit Schmutzflüssigkeit sicher abgesaugt wird. Dabei ist insbesondere darauf zu achten, dass der Saugfuß stets mit einem ausreichend großen Anpresskraft auf die zu reinigenden Bodenfläche gedrückt wird, da eine zu geringe Anpresskraft oder ein zu großer Abstand zur Bodenfläche dazu führen kann, dass Schmutzflüssigkeit nicht zuverlässig aufgenommen wird. Eine zu große Anpresskraft kann dazu führen, dass Schmutzflüssigkeit nicht in den Saugfuß gelangen kann und vom Saugfuß verdrängt wird. Außerdem führt eine zu große Andruckkraft zu einem großen Verschleiß der Dichtlippen, die den Aufnahmeraum des Saugfußes begrenzen und auf der zu reinigenden Bodenfläche aufliegen.

In der Regel kann der Saugfuß von bekannten Bodenreinigungsmaschinen über einen Schwenkmechanismus von der zu reinigenden Bodenfläche angehoben werden, sodass der Saugfuß zwischen einer Absaugstellung, in der der Saugfuß mit der zu reinigenden Bodenfläche in Kontakt steht, sodass er Reinigungsflüssigkeit von der zu reinigenden Bodenfläche aufnehmen kann, und einer ausgehobenen Stellung, in der der Saugfuß von der zu reinigenden Bodenfläche beabstandet ist, verschwenkt werden kann. Ein Verschwenken des Saugfußes ist insbesondere notwendig, wenn die Bodenreinigungsmaschine transportiert werden soll. Ein Anheben des Saugfußes ist ebenso notwendig, wenn der Saugfuß nicht in Benutzung ist, um einen unnötigen Verschleiß, beispielsweise von Dichtlippen des Saugfußes, die mit der Bodenfläche in Kontakt stehen, vorzubeugen.

Bei bekannten Schwenkmechanismen wird der Saugfuß über ein Vorspannelement in der Absaugstellung und der ausgehobenen Stellung vorgespannt. Durch das Vorspannelement soll erreicht werden, dass der Saugfuß in der jeweiligen Stellung verbleibt, ohne selbstständig zurückzuschwenken, sodass keine zusätzliche Verriegelungselemente benötigt werden, die den Saugfuß in der jeweiligen Stellung halten. Nachteilig an diesen Schwenkmechanismen ist, dass lediglich ein Vorspannelement für die ausgehobene Stellung verwendet wird und der Saugfuß lediglich mit der auf ihn wirkenden Schwerkraft auf die zu reinigende Bodenfläche gedrückt wird oder zwei Vorspannelemente notwendig sind, um den Saugfuß mit der gewünschten Anpresskraft auf die zu reinigende Bodenfläche gedrückt wird.

Ausgehend vom Stand der Technik ist daher die Aufgabe der vorliegenden Erfindung, eine Bodenreinigungsmaschine der eingangs genannten Art bereitzustellen, bei der der Saugfuß auf besonders einfache und zuverlässige Weise verschwenkt werden kann, wobei der Saugfuß jeweils in der ausgehobenen Stellung und in der Absaugstellung mit einer vorbestimmten Vorspannung gehalten wird.

Gemäß einem ersten Aspekt der Erfindung wird die genannte Aufgabe durch eine Bodenreinigungsmaschine mit den Merkmalen des Patentanspruchs 1 gelöst. Die Bodenreinigungsmaschine weist einen Rahmen und ein an dem Rahmen angeordnetes Fahrwerk zum Bewegen der Bodenreinigungsmaschine über eine zu reinigende Bodenfläche auf. Weiter weist die Bodenreinigungsmaschine eine Reinigungselementanordnung auf mit wenigstens einem, vorzugsweise angetriebenen, Reinigungselement, das ausgebildet ist, mit der zu reinigenden Bodenfläche einzugreifen, und Mitteln zum Aufbringen von Reinigungsflüssigkeit auf die zu reinigende Bodenfläche. Die Bodenreinigungsmaschine weist einen Saugfuß auf, der ausgestaltet ist, über die zu reinigende Bodenfläche geführt zu werden und Reinigungsflüssigkeit von der zu reinigenden Bodenfläche aufzunehmen. Die Bodenreinigungsmaschine ist ausgestaltet, in einem Reinigungsbetrieb in einer Vorwärtsrichtung über die zu reinigende Bodenfläche bewegt zu werden, wobei der Saugfuß in Vorwärtsrichtung an einem hinteren Ende der Bodenreinigungsmaschine angeordnet ist. Der Saugfuß ist an einem Haltearm angebracht, der um eine erste Schwenkachse schwenkbar mit dem Rahmen verbunden ist. Der Haltearm kann zwischen einer Absaugstellung, in der der Saugfuß mit der zu reinigenden Bodenfläche in Kontakt steht, sodass er Reinigungsflüssigkeit von der zu reinigenden Bodenfläche aufnehmen kann, und einer ausgehobenen Stellung, in der der Saugfuß von der zu reinigenden Bodenfläche beabstandet ist, verschwenkt werden. Zwischen dem Rahmen und dem Haltearm ist ein Vorspannelement angeordnet, das eingerichtet ist, in der Absaugstellung eine erste Vorspannkraft auf den Haltearm auszuüben, die den Saugfuß in Richtung der zu reinigende Bodenfläche drückt, in der ausgehobenen Stellung eine zweite Vorspannkraft auf den Haltearm auszuüben, die den Saugfuß in Richtung weg von der zu reinigenden Bodenfläche drückt. Die erste Vorspannkraft ist betragsmäßig geringer als die zweite Vorspannkraft.

Die Bodenreinigungsmaschine weist eine Reinigungselementanordnung mit wenigstens einem, vorzugsweise angetriebenen, Reinigungselement auf. Das Reinigungselement ist ausgebildet, mit der zu reinigenden Bodenfläche einzugreifen. Beispielsweise kann es sich bei dem Reinigungselement um eine drehend angetriebene Bürste handeln, wobei die Eingriffselemente dann Borsten sind, deren freie Enden mit der zu reinigenden Bodenfläche eingreifen. Es ist aber genauso denkbar, dass es sich bei dem Reinigungselement um ein sogenanntes Pad handelt, bei dem das Eingriffselement durch ein an dem Pad vorgesehenes flächiges Material gebildet wird, dessen Oberfläche zur Anlage mit der zu reinigenden Bodenfläche kommt. Die vorliegende Erfindung ist aber nicht auf diese beiden Beispiele beschränkt, sondern es können auch beliebige andere Formen von Reinigungselementen verwendet werden.

In einer bevorzugten Ausführungsform weist der Saugfuß eine Basis auf, von der sich eine vordere und eine hintere Dichtlippe nach unten wegerstrecken, die im Wesentlichen parallel zueinander und im Saugbetrieb, wenn der Saugfuß über die zu reinigende Bodenfläche bewegt wird, im Wesentlichen senkrecht dazu verlaufen, sodass dann zwischen den Dichtlippen und unterhalb der Basis ein Absaugraum gebildet wird. Die Basis weist einen Anschluss auf, über den der Absaugraum, mit dem mit Unterdruck beaufschlagten Schmutzwassertank der Bodenreinigungsmaschine verbunden werden kann, sodass auf der zu reinigenden Bodenfläche befindliches Schmutzwasser abgesaugt werden kann.

Der Saugfuß ist an einem Haltearm angebracht, der um eine erste Schwenkachse schwenkbar mit dem Rahmen verbunden ist. Unter einem Rahmen wird derjenige feststehende Teil der Bodenreinigungsmaschine verstanden, der mit dem Fahrwerk verbunden ist. Der Rahmen kann aus einer Stahl- oder Aluminiumkonstruktion oder aus einem Verbundwerkstoff hergestellt sein. An dem Rahmen können weitere Bauteile, insbesondere ein Gehäuse, Verkleidungen, Quer- und Längsstreben und elektronische Bauteile, angebracht sein. Der Haltearm kann integral mit dem Saugfuß oder als separates Bauteil ausgeführt sein, das über Befestigungsmittel mit dem Saugfuß verbunden ist. Vorzugsweise ist der Haltearm aus demselben Material gebildet, wie der Rahmen der Bodenreinigungsmaschine.

Vorzugsweise ist die erste Schwenkachse senkrecht zu einer Längsachse der Bodenreinigungsmaschine angeordnet. Dadurch, dass der Saugfuß schwenkbar mit dem Rahmen verbunden ist, wird erreicht, dass der Saugfuß sich an die Bodenfläche anpassen kann, insbesondere wenn die Bodenreinigungsmaschine über eine geneigte oder gewölbte Bodenfläche geführt wird. Durch die zur Bodenfläche parallele erste Schwenkachse kann ein besonders guter Kontakt des Saugfußes zur Bodenfläche erreicht werden, was zu einem verbesserten Reinigungsergebnis und einer zuverlässigen Absaugung von Schmutzwasser von der Bodenfläche führt.

Der Haltearm kann zwischen einer Absaugstellung, in der der Saugfuß mit der zu reinigenden Bodenfläche in Kontakt steht, sodass er Reinigungsflüssigkeit von der zu reinigenden Bodenfläche aufnehmen kann, und einer ausgehobenen Stellung, in der der Saugfuß von der zu reinigenden Bodenfläche beabstandet ist, verschwenkt werden. In der Absaugstellung wird der Saugfuß über die zu reinigende Bodenfläche geführt, sodass Schmutzflüssigkeit von der zu reinigenden Bodenfläche abgesaugt werden kann, was zu einem gleichmäßigen Reinigungsergebnis führen kann. In der ausgehobenen Stellung ist der Saugfuß so von der Bodenfläche beabstandet, dass keine Schmutzflüssigkeit von der Bodenfläche gesaugt wird. Die ausgehobene Stellung kann ein besonders einfaches Transportieren der Bodenreinigungsmaschine ermöglichen, bei das Risiko einer Beschädigung des Saugfußes sowie eines erhöhten Verschleiß des Saugfußes minimiert werden kann.

Zwischen dem Rahmen und dem Haltearm ist ein Vorspannelement angeordnet, das eingerichtet ist, in der Absaugstellung eine erste Vorspannkraft auf den Haltearm auszuüben, die den Saugfuß in Richtung der zu reinigende Bodenfläche drückt, und in der ausgehobenen Stellung eine zweite Vorspannkraft auf den Haltearm auszuüben, die den Saugfuß in Richtung weg von der zu reinigenden Bodenfläche drückt. Durch das Vorspannelement kann der Saugfuß in der jeweiligen Stellung gehalten werden, ohne dass dafür separate Sicherungselemente benötigt werden, sodass ein besonders einfaches Verschwenken des Saugfußes zwischen der ausgehobenen Stellung und der Absaugstellung erreicht wird. Insbesondere kann der Saugfuß damit unter der Vorspannkraft gehalten werden. Durch eine definierte Vorspannkraft kann der Saugfuß mit einer gewünschten Kraft auf die zu reinigende Bodenfläche gedrückt werden, was zu einem zuverlässigen und gleichmäßigem Reinigungsergebnis führen kann. Dadurch, dass das Vorspannelement eine erste Vorspannkraft und eine zweite Vorspannkraft auf den Haltearm ausüben kann, wird erreicht, dass der Saugfuß in beiden Stellungen durch ein einziges Vorspannelement gehalten werden kann. Dadurch kann ein einfacher Aufbau erreicht sowie die Anzahl an Bauteilen der Bodenreinigungsmaschine reduziert werden.

Die erste Vorspannkraft ist betragsmäßig geringer als die zweite Vorspannkraft. Dadurch wird erreicht, dass der Saugfuß mit demselben Vorspannelement in der Absaugstellung mit einer geringeren Vorspannkraft auf die zu reinigende Bodenfläche gedrückt wird als in der ausgehobenen Stellung, in der der mit einer größeren Vorspannkraft in Richtung weg von der zu reinigenden Bodenfläche gedrückt wird. Durch die höhere zweite Vorspannkraft kann erreicht werden, dass der Saugfuß zuverlässig in der ausgehobenen Stellung gehalten werden kann, wobei das Risiko, dass der Saugfuß selbstständig in die Absaugstellung schwenkt, reduziert werden kann. Gleichzeitig kann der Saugfuß durch die geringere erste Vorspannkraft mit der gewünschten Kraft auf die Bodenfläche gedrückt werden, sodass ein zuverlässiges und gleichmäßiges Reinigungsergebnis erreicht werden kann.

Zusammenfassend kann also festgestellt werden, dass eine Bodenreinigungsmaschine bereitgestellt wird, bei der der Saugfuß auf besonders einfache und zuverlässige Weise verschwenkt werden kann, wobei der Saugfuß jeweils in der ausgehobenen Stellung und in der Absaugstellung mit einer vorbestimmten Vorspannung gehalten wird.

In einer Ausführungsform ist das Vorspannelement als Druckfederelement ausgebildet, dass sich zwischen einem ersten Ende und einem zweiten Ende entlang einer Längsachse erstreckt, wobei sich das erste Ende an dem Haltearm abstützt und das zweite Ende an dem Rahmen abstützt. Die Längsachse verläuft in der Absaugstellung und in der ausgehobenen Stellung in einem Winkel zur Bodenfläche, sodass die Vorspannkraft in zwei Komponenten aufgeteilt wird. Eine erste Komponente wirkt parallel zur Bodenfläche und eine zweite Komponente wirkt senkrecht zur Bodenfläche, wobei die zweite Komponente die Vorspannkraft darstellt, die das Vorspannelement auf den Haltearm ausübt. Durch das Druckfederelement kann die erste und zweite Vorspannkraft definiert werden, die zwischen dem Haltearm und dem Rahmen wirkt. Durch das Druckfederelement kann auf dem relativ kleinen Bauraum zwischen dem Haltearm und dem Rahmen eine ausreichend große Vorspannkraft erzeugt werden. Dadurch wird eine besonders kompakte Bauweise erreicht.

In einer bevorzugten Ausführungsform ist das erste Ende um eine zweite Schwenkachse schwenkbar an dem Haltearm gehaltert, die parallel zu der ersten Schwenkachse verläuft, wobei ein Schwenkarm vorgesehen ist, der um eine, parallel zu der ersten Schwenkachse verlaufende, dritte Schwenkachse schwenkbar an dem Rahmen gehaltert ist und wobei das zweite Ende an dem Schwenkarm beabstandet von der dritten Schwenkachse um eine vierte Schwenkachse schwenkbar gehaltert ist, wobei die vierte Schwenkachse parallel zur ersten Schwenkachse verläuft. Der Schwenkarm ermöglicht ein Verschwenken des Vorspannelements um einen Totpunkt, sodass das Vorspannelement die erste Vorspannkraft auf das erste Ende, die in Richtung der zu reinigenden Bodenfläche, und die zweite Vorspannkraft ausüben kann, die in Richtung entgegen der zu reinigenden Bodenfläche wirkt. Als Totpunkt wird derjenige Punkt im Schwenkbereich des Haltearms verstanden, an dem die erste Vorspannkraft und die zweite Vorspannkraft sich gegenseitig aufheben. Vorzugsweise sind die erste Vorspannkraft und die zweite Vorspannkraft im Totpunkt gleich null. Weiter wird der Totpunkt als derjenige Punkt verstanden, an dem die Längsachse des Federelements parallel zur einer Ebene ist, die durch die erste Schwenkachse und die zweite Schwenkachse verläuft. Dadurch wird die Flexibilität und Anpassungsfähigkeit des Vorspannelements in der Anwendung erhöht, indem unterschiedliche Vorspannkräfte erreicht werden können, die auf den Saugfuß ausgeübt werden.

In einer Ausführungsform ist in der ausgehobenen Stellung die vierte Schwenkachse gesehen senkrecht zu der zu reinigenden Bodenfläche unterhalb einer sich durch die erste und die zweite Schwenkachse erstreckende ersten Ebene angeordnet ist, und in der Absaugstellung ist die vierte Schwenkachse gesehen senkrecht zu der zu reinigenden Bodenfläche oberhalb der ersten Ebene angeordnet, die sich durch die erste und die zweite Schwenkachse erstreckt. Mit anderen Worten erstreckt sich die erste Ebene durch die erste und die zweite Schwenkachse, wobei in der ausgehobenen Stellung die vierte Schwenkachse gesehen senkrecht zur zu reinigenden Bodenfläche unterhalb der ersten Ebene angeordnet ist. In der Absaugstellung hingegen ist die vierte Schwenkachse oberhalb der ersten Ebene angeordnet. Durch die erste Ebene kann der Totpunkt so definiert werden, dass sich die Längsachse im Totpunkt parallel zur ersten Ebene erstreckt bzw. entsprechen die Längsachse des Vorspannelements und die erste Ebene im Totpunkt einander. Durch die Anordnung der vierten Schwenkachse oberhalb und unterhalb der ersten Ebene kann die Vorspannkraft, die auf den Haltearm wirkt, umgekehrt werden, sodass die erste Vorspannkraft in der Absaugstellung und die zweite Vorspannkraft in der ausgehobenen Stellung in unterschiedlichen Richtungen auf den Haltearm wirken kann.

In einer Ausführungsform ist ein Winkel zwischen der ersten Ebene und einer zweiten, sich durch die zweite Schwenkachse und die vierte Schwenkachse erstreckende zweite Ebene in der ausgehobenen Stellung größer als in der Absaugstellung. Die zweite Ebene verläuft in der Absaugstellung und in der ausgehobenen Stellung in einem Winkel zur Bodenfläche. Wie bereits zum Vorspannelement ausgeführt, wird die Vorspannkraft in zwei Komponenten aufgeteilt, eine parallel zur Bodenfläche und eine senkrecht dazu. Mit Bezug auf die erste und zweite Ebene, kann die senkrecht zur Bodenfläche wirkende Komponente der Vorspannkraft, die erste und zweite Vorspannkraft, durch die Trigonometrie mit dem Winkel zwischen der ersten und zweiten Ebene bestimmt werden. Durch den kleineren Winkel in der Absaugstellung wirkt wird eine kleinere Kraftkomponente senkrecht zur Bodenfläche erreicht. Diese führt dazu, dass die senkrecht zur Bodenfläche wirkende Kraft geringer ist. Wenn der Winkel mit Bezug zur ersten Ebene ermittelt wird, kann, nachdem der Totpunkt überwunden ist, der Winkel zwischen der ersten Ebene und der zweiten Ebene in der Absaugstellung mit Bezug zur ersten Ebene negativ werden, da die beiden Ebenen sich gegenläufig bewegen und somit nach dem Totpunkt in entgegengesetzte Richtungen orientiert sind. Dies ermöglicht eine Umkehrung der senkrechten Komponente der Vorspannkraft, sodass eine effektive Anpassung der Kraftrichtung und -größe entsprechend den Anforderungen der jeweiligen Stellung des Saugfußes erreicht werden kann.

In einer Ausführungsform ist an dem Rahmen ein erstes Anschlagelement angeordnet, das eingerichtet ist, in der Absaugstellung mit dem Schwenkarm in Kontakt zu treten und ein Verschwenken der vierten Schwenkachse am Schwenkarm weg von der zu reinigenden Bodenfläche zu verhindern. Durch das erste Anschlagelement kann in der Absaugstellung der Schwenkbereich des Schwenkarms derart begrenzt werden, dass er nicht weiter nach oben weg von der zu reinigenden Bodenfläche schwenkt. Dadurch kann erreicht werden, dass die erste Vorspannkraft, mit der der Saugfuß auf die zu reinigende Bodenfläche gedrückt wird, begrenzt bleibt, da durch das erste Anschlagelement verhindert wird, dass sich der Winkel zwischen der zuvor genannten ersten Ebene und der zuvor genannten zweiten Ebene beliebig vergrößern kann, wodurch es zu einer Zunahme der ersten Vorspannkraft käme.

In einer Ausführungsform ist an dem Rahmen ein zweites Anschlagelement angeordnet, das eingerichtet ist, in der ausgehobenen Stellung mit dem Haltearm in Kontakt zu treten und ein Verschwenken des Haltearms über die angehobene Position hinaus weg von der zu reinigenden Bodenfläche zu verhindern. Durch das zweite Anschlagelement kann der Schwenkbereich zur ausgehobenen Stellung auf einen vorbestimmten Bereich begrenzt werden, sodass der Saugfuß nicht über den vordefinierten Bereich über die ausgehobene Stellung hinaus verschwenkt werden kann. Dadurch kann erreicht werden, dass der Saugfuß mit einer vorbestimmten zweiten Vorspannkraft in der ausgehobenen Stellung gehalten wird, wobei das zweite Anschlagelement verhindert, dass die zweite Vorspannkraft durch weiteres Verschwenken größer wird. Zudem kann das Risiko von Beschädigungen am Saugfuß oder der Bodenreinigungsmaschine durch zu weites Verschwenken des Saugfußes reduziert werden.

In einer Ausführungsform ist der Haltearm an einem ersten Endabschnitt mit dem Rahmen schwenkbar verbunden und weist an einem dem ersten Endabschnitt gegenüberliegenden Endabschnitt ein Betätigungselement auf. Das Betätigungselement kann derart ausgestaltet sein, dass ein Nutzer das Betätigungselement mit einem Fuß betätigen kann. Beispielsweise kann das Betätigungselement dazu ein Pedal aufweisen. Das Betätigungselement kann aus einem Material bestehen, das einen höheren Reibungskoeffizienten als das Material des Haltearms hat, wodurch das Bestätigungselement eine höhere Griffigkeit oder Haftung aufweist.

In einer Ausführungsform ist ein sich entlang der zweiten Schwenkachse erstreckende erster Stützbolzen am Haltearm vorgesehen, wobei der Schwenkarm einen sich entlang der vierten Schwenkachse erstreckenden zweiten Stützbolzen aufweist und wobei sich das Druckfederelement mit seinem ersten Ende an dem ersten Stützbolzen und mit seinem zweiten Ende an dem zweiten Stützbolzen abstützt. Ein Stützbolzen kann ein Bauteil sein, das dazu dient, das Druckfederelement in einer festgelegten Position zu halten oder zu führen, und dabei eine Drehbewegung oder Positionierung um die zweite und vierte Schwenkachse zuzulassen. Zum einen ermöglichen die Stützbolzen eine präzise und stabile Befestigung und Führung des Druckfederelements, wodurch eine korrekte Ausrichtung und Funktion der Feder erreicht werden kann. Zum anderen tragen die Stützbolzen dazu bei, mechanische Belastung gleichmäßig auf den Haltearm und den Rahmen zu verteilen, was die Langlebigkeit und Zuverlässigkeit erhöht.

In einer Ausführungsform weist der Schwenkarm einen ersten Schenkel und einen zweiten Schenkel auf, wobei sich der zweite Stützbolzen zwischen dem ersten und dem zweiten Schenkel erstreckt. Durch diese Anordnung kann der Stützbolzen als Drehpunkt dienen, um den die beiden Schenkel eine entgegengesetzte Drehbewegung ausführen können. Die beiden Schenkel ermöglichen es, dass einer der beiden Schenkel zur Anlage mit dem ersten Anschlagelement verwendet werden kann, welches die Bewegungsgrenzen des Schwenkarms definieren und kontrollieren kann.

In einer Ausführungsform weist das Druckfederelement eine Druckfeder und ein an dem ersten Ende des Druckfederelements angeordnetes erstes Anschlagstück und ein an dem zweiten Ende des Druckfehlerelements angeordnetes zweites Anschlagstück auf, wobei die Druckfeder sich zwischen dem ersten Anschlagstück und dem zweiten Anschlagstück erstreckt und an diesen abstützt und wobei das erste Anschlagstück an dem ersten Stützbolzen anliegt und das zweite Anschlagstück an dem zweiten Stützbolzen anliegt. Die Druckfeder erstreckt sich zwischen dem ersten und dem zweiten Anschlagstück und stützt sich an diesen ab. Das erste Anschlagstück liegt an dem ersten Stützbolzen an, während das zweite Anschlagstück an dem zweiten Stützbolzen anliegt. Ein Anschlagstück kann als ein mechanisches Bauelement verstanden werden, das dazu dient, eine Begrenzung der Bewegung der Druckfeder zu schaffen. Die Anschlagstücke können als Haltepunkt fungieren, die verhindern, dass die Druckfeder von den Stützbolzen freikommt. Durch die Anschlagstücke an beiden Enden des Druckfeder wird eine optimale Abstützung der Druckfeder erreicht. Die Anschlagstücke sorgen dafür, dass die Kräfte, die während der Kompression und Expansion der Druckfeder wirken, effektiv aufgenommen und übertragen werden. Dadurch wird eine längere Lebensdauer der Druckfeder und eine erhöhte Sicherheit sowie Effizienz des Haltearms erreicht.

In einer Ausführungsform weist das erste Anschlagstück sich entlang der Längsachse hin zu dem zweiten Anschlagstück erstreckende erste Arme aufweist und das zweite Anschlagstück sich entlang der Längsachse hin zu dem ersten Anschlagstück erstreckende zweite Arme aufweist und wobei die ersten und zweiten Arme um die Längsachse gesehen beabstandet angeordnet sind, sodass ein erster Arm zwischen zwei zweiten Armen angeordnet ist. Die Anschlagstücke bzw. die Arme dienen demnach als Führung des Druckfederelements, die ineinandergreifen. Die Arme verlaufen innerhalb des Querschnitts der Druckfeder, also im Innenraum der Druckfeder. Durch diese Anordnung wird eine effektive Führung des Druckfederelements erreicht, wodurch sichergestellt ist, dass das Druckfederelements um die zweite und vierte Schwenkachse schwenken kann, ohne von den Stützbolzen freizukommen. Dadurch, dass der erste Arm zwischen den zweiten Armen angeordnet ist, wird erreicht, dass die Arme über ihre Erstreckungsrichtung ineinandergreifen, sodass eine Führung erreicht wird, die die Längenunterschiede der Druckfeder ausgleichen kann, selbst wenn sich die beiden Anschlagstücke voneinander entfernen. Dies verhindert ein Verrutschen oder Verdrehen des Druckfederelements während der Betätigung und trägt zur Stabilität und Genauigkeit der Bewegungen bei.

Nachfolgend wird die vorliegende Erfindung anhand einer lediglich ein bevorzugtes Ausführungsbeispiel zeigenden Zeichnung erläutert, in der
- Figuren 1 und 2: schematische Ansichten eines Ausführungsbeispiels einer erfindungsgemäßen Bodenreinigungsmaschine zeigen,
- Figur 3: eine schematische Teilansicht des Saugfußes der erfindungsgemäßen Bodenreinigungsmaschine aus Figur 1 in der Absaugstellung zeigt,
- Figur 4: eine schematische Teilansicht des Saugfußes der erfindungsgemäßen Bodenreinigungsmaschine aus Figur 2 in der ausgehobenen Stellung zeigt,
- Figuren 5a und 5b: schematische Teilansichten des Haltearms des Ausführungsbeispiels der erfindungsgemäßen Bodenreinigungsmaschine aus den Figuren 1 bis 4 zeigen, und
- Figuren 6 und 7: schematische Teilansichten des Haltearms des Ausführungsbeispiels der Bodenreinigungsmaschine aus den Figuren 1 bis 4, 5a und 5b zeigen.

Figur 1 und 2 zeigen eine schematische Ansicht eines Ausführungsbeispiels einer erfindungsgemäßen Bodenreinigungsmaschine 1. Die Bodenreinigungsmaschine 1 weist einen Rahmen 3 und ein an dem Rahmen 3 angeordnetes Fahrwerk 5 zum Bewegen der Bodenreinigungsmaschine 1 über eine zu reinigende Bodenfläche 7 auf. Unter einem Rahmen 3 wird derjenige feststehende Teil der Bodenreinigungsmaschine 1 verstanden, der mit dem Fahrwerk 5 verbunden ist. Der Rahmen 3 kann beispielsweise aus einer Stahl- oder Aluminiumkonstruktion oder aus einem Verbundwerkstoff hergestellt sein.

Weiter weist die Bodenreinigungsmaschine 1 eine Reinigungselementanordnung 9 mit einem Reinigungselement 11 auf, wobei das Reinigungselement 11 ausgebildet ist, mit der zu reinigenden Bodenfläche 7 einzugreifen. Beispielsweise kann es sich bei dem Reinigungselement 11 um eine Bürste handeln, wobei die Eingriffselemente dann Borsten sind, deren freie Enden mit der zu reinigenden Bodenfläche 7 eingreifen. Es ist aber genauso denkbar, dass es sich bei dem Reinigungselement 11 um ein sogenanntes Pad handelt, bei dem das Eingriffselement durch ein an dem Pad vorgesehenes flächiges Material gebildet wird, dessen Oberfläche zur Anlage mit der zu reinigenden Bodenfläche 7 kommt.

Die Bodenreinigungsmaschine 1 weist ein Gehäuse 13 zum Verkleiden der Bodenreinigungsmaschine 1 auf. Das Gehäuse 13 kann u.a. einen Frischwassertank zur Aufnahme von Frischwasser und einen Schmutzwassertank zur Aufnahme von Schmutzwasser aufnehmen.

Die Bodenreinigungsmaschine 1 weist eine Führungsgriffanordnung 15 auf, mit der die Bodenreinigungsmaschine 1 von einem Benutzer geführt werden kann und die in der Vorwärtsfahrrichtung gesehen am hinteren Ende der Bodenreinigungsmaschine 1 angeordnet ist. Die Führungsgriffanordnung 15 dient als Halterung, über die der Nutzer die Bodenreinigungsmaschine 1 halten, steuern und lenken kann. Die Platzierung der Führungsgriffanordnung 15 am hinteren Ende trägt zu einer präziseren Lenkung mit geringerem Kraftaufwand bei. Die Führungsgriffanordnung 15 kann ergonomisch geformt sein, was zu einem verbesserten Komfort und verringerter körperlicher Belastung während der Bedienung führt, was besonders bei längerer Nutzung der Bodenreinigungsmaschine 1 von Vorteil ist.

Das Fahrwerk 5 weist eine erste Fahrwerksachse 17 und eine zweite Fahrwerksachse 19 auf, wobei an der ersten Fahrwerksachse 17 eine erste Rolleinheit 21 in Form von zwei entlang der ersten Fahrwerksachse 17 beabstandeten Rollen und an der zweiten Fahrwerksachse 19 eine zweite Rolleinheit 23 in Form einer Lenkrolle angeordnet ist. Die Rollen der ersten Rolleinheit 21 und der zweiten Rolleinheit 23 sind eingerichtet, über die zu reinigende Bodenfläche 7 zu rollen.

Die Bodenreinigungsmaschine 1 weist einen Saugfuß 25 auf. Der Saugfuß 25 weist im vorliegenden Ausführungsbeispiel erste und zweite Räder 27, 27' auf, wobei die ersten Räder 27 am in Vorwärtsfahrtrichtung der Bodenreinigungsmaschine 1 gesehen vorderen Ende des Saugfußes 25 angeordnet sind, während die zweiten Räder 27' an dessen hinterem Ende gehaltert sind. Die Räder 27, 27' sind ausgestaltet, über die zu reinigende Bodenfläche 7 zu rollen, und deren Kontaktpunkte mit der zu reinigenden Bodenfläche 7 definieren eine Radebene 29. Die Radebene 29 verläuft im Reinigungsbetrieb der Bodenreinigungsmaschine 1 parallel zu der zu reinigenden Bodenfläche 7, sodass ein vordefinierter und gleichmäßiger Abstand des Saugfußes 25 zu der zu reinigenden Bodenfläche 7 und ein gleichmäßiges Reinigungsergebnis erreicht werden kann.

Die Bodenreinigungsmaschine 1 ist ausgestaltet, in einem Reinigungsbetrieb in einer Vorwärtsrichtung über die zu reinigende Bodenfläche 7 bewegt zu werden, wobei der Saugfuß 25 in Vorwärtsfahrtrichtung gesehen an einem hinteren Ende der Bodenreinigungsmaschine 1 angeordnet ist. Der Saugfuß 25 ist ausgestaltet, über die zu reinigende Bodenfläche 7 geführt zu werden und Schmutzflüssigkeit von der zu reinigenden Bodenfläche 7 aufzunehmen.

Der Saugfuß 25 weist eine Basis 31 auf, von der sich, wie in den Figuren 3 und 4 gezeigt, eine vordere Dichtlippe 33 und eine hintere Dichtlippe 35 nach unten wegerstrecken, die im Wesentlichen parallel zueinander und im Saugbetrieb, wenn der Saugfuß 25 über die zu reinigende Bodenfläche 7 bewegt wird, im Wesentlichen senkrecht dazu verlaufen, sodass dann zwischen den Dichtlippen 33, 35 und unterhalb der Basis 31 ein Absaugraum 37 gebildet wird. Die Basis 31 weist einen Anschluss auf, über den der Absaugraum 37, mit dem mit Unterdruck beaufschlagten Schmutzwassertank der Bodenreinigungsmaschine 1 verbunden werden kann, sodass auf der zu reinigenden Bodenfläche 7 befindliches Schmutzwasser abgesaugt werden kann.

Der Saugfuß 25 ist an einem Haltearm 39 angebracht, der um eine erste Schwenkachse 41 schwenkbar mit dem Rahmen 3 verbunden ist. Der Haltearm 39 kann integral mit dem Saugfuß 25 oder, wie im vorliegenden Ausführungsbeispiel, als separates Bauteil ausgeführt sein, das über Befestigungsmittel mit dem Saugfuß 25 verbunden ist. Vorzugsweise ist der Haltearm 39 aus demselben Material gebildet, wie der Rahmen 3 der Bodenreinigungsmaschine 1.

Die erste Schwenkachse 41 ist senkrecht zu einer Längsachse der Bodenreinigungsmaschine 1 angeordnet. Dadurch, dass der Saugfuß 25 schwenkbar mit dem Rahmen 3 verbunden ist, wird erreicht, dass der Saugfuß 25 sich an die Bodenfläche 7 anpassen kann, insbesondere wenn die Bodenreinigungsmaschine 1 über eine geneigte oder gewölbte Bodenfläche 7 geführt wird. Durch die zur Bodenfläche 7 parallele erste Schwenkachse 41 kann ein besonders guter Kontakt des Saugfußes 25 zur Bodenfläche 7 erreicht werden, was zu einem verbesserten Reinigungsergebnis und einer zuverlässigen Absaugung von Schmutzwasser von der Bodenfläche 7 führt.

Der Haltearm 39 kann zwischen einer Absaugstellung, in der der Saugfuß 25 mit der zu reinigenden Bodenfläche 7 in Kontakt steht, sodass er Schmutzflüssigkeit von der zu reinigenden Bodenfläche 7 aufnehmen kann, und einer ausgehobenen Stellung, in der der Saugfuß 25 von der zu reinigenden Bodenfläche 7 beabstandet ist, verschwenkt werden. In der Absaugstellung wird der Saugfuß 25, wie in Figur 1 gezeigt, über die zu reinigende Bodenfläche 7 geführt, in der die Räder 27, 27' über die zu reinigende Bodenfläche 7 rollen, sodass Schmutzflüssigkeit von der zu reinigenden Bodenfläche 7 abgesaugt werden kann, was zu einem gleichmäßigen Reinigungsergebnis führen kann. Die ausgehobene Stellung des Saugfußes 25 wird nachfolgend anhand Figur 2 näher erläutert.

Figur 2 zeigt eine schematische Ansicht eines Ausführungsbeispiels einer erfindungsgemäßen Bodenreinigungsmaschine 1 in der ausgehobenen Stellung. In der ausgehobenen Stellung ist der Saugfuß 25 so von der Bodenfläche 7 beabstandet, in der die Räder 27, 27' von der zu reinigenden Bodenfläche 7 beabstandet sind, sodass keine Schmutzflüssigkeit von der Bodenfläche 7 gesaugt wird. Die ausgehobene Stellung ermöglicht ein Transportieren der Bodenreinigungsmaschine 1, bei dem das Risiko einer Beschädigung des Saugfußes 25 sowie eines erhöhten Verschleiß des Saugfußes 25 minimiert ist. Der Aufbau des Haltearms 39 wird nachfolgend anhand der Figur 3 beschrieben.

Figur 3 zeigt eine schematische Teilansicht des Saugfußes 25 in der Absaugstellung der erfindungsgemäßen Bodenreinigungsmaschine 1 aus Figur 1. Zwischen dem Rahmen 3 und dem Haltearm 39 ist ein Vorspannelement 43 angeordnet, das eingerichtet ist, eine Vorspannkraft auf den Haltearm 39 auszuüben. Das Vorspannelement 43 ist als Druckfederelement ausgebildet, dass sich zwischen einem ersten Ende 45 und einem zweiten Ende 47 entlang einer Längsachse 49 erstreckt, wobei sich das erste Ende 45 an dem Haltearm 39 abstützt und das zweite Ende 47 an dem Rahmen 3 abstützt. Die Längsachse 49 verläuft in der Absaugstellung in einem Winkel zur Bodenfläche 7, sodass die Vorspannkraft in zwei Komponenten aufgeteilt wird. Eine erste Kraftkomponente wirkt parallel zur Bodenfläche 7 und eine zweite Kraftkomponente wirkt senkrecht zur Bodenfläche 7, wobei die zweite Kraftkomponente die Vorspannkraft darstellt, die das Vorspannelement auf den Haltearm 39 ausübt. Durch das Druckfederelement kann die Vorspannkraft definiert werden, die zwischen dem Haltearm 39 und dem Rahmen 3 wirkt. Durch das Druckfederelement kann auf dem relativ kleinen Bauraum zwischen dem Haltearm 39 und dem Rahmen 3 eine ausreichend große Vorspannkraft erzeugt werden. Dadurch wird eine besonders kompakte Bauweise erreicht.

Der Haltearm 39 ist an einem ersten Endabschnitt mit dem Rahmen 3 verbunden und weist an einem dem ersten Endabschnitt gegenüberliegenden zweiten Endabschnitt ein Betätigungselement 51 auf. Das Betätigungselement 51 kann derart ausgestaltet sein, dass ein Nutzer das Betätigungselement 51 mit einem Fuß betätigen kann. Beispielsweise kann das Betätigungselement 51 dazu ein Pedal aufweisen. Das Betätigungselement 51 kann aus einem Material bestehen, das einen höheren Reibungskoeffizienten als das Material des Haltearms 39 hat, wodurch das Bestätigungselement 51 eine höhere Griffigkeit oder Haftung aufweist.

In der Absaugstellung des Saugfußes 25 ist der Haltearm 39 so um die erste Schwenkachse 41 verschwenkt, dass die Radebene 29 und die Bodenfläche 7 einander entsprechen, bzw. steht die Radebene 29 der Bodenfläche 7 in Kontakt und die Räder 27, 27' rollen über die Bodenfläche 7. An dem Rahmen 3 ist ein erstes Anschlagelement 53 angeordnet, dessen Funktion nachfolgend noch erläutert werden wird.

Figur 4 zeigt eine schematische Teilansicht des Saugfußes 25 der erfindungsgemäßen Bodenreinigungsmaschine 1 aus Figur 2 in der ausgehobenen Stellung. In der ausgehobenen Stellung des Saugfußes 25 ist der Haltearm 39 so um die erste Schwenkachse 41 verschwenkt, dass die Radebene 29 von der Bodenfläche 7 beabstandet ist, sodass keine Schmutzflüssigkeit von der Bodenfläche 7 abgesaugt werden kann.

An dem Rahmen 3 ist ein zweites Anschlagelement 55 angeordnet, das eingerichtet ist, in der ausgehobenen Stellung mit dem Haltearm 39 in Kontakt zu treten und ein Verschwenken des Haltearms 39 über die angehobene Position hinaus weg von der zu reinigenden Bodenfläche 7 zu verhindern. Durch das zweite Anschlagelement 55 kann der Schwenkbereich zur ausgehobenen Stellung auf einen vorbestimmten Bereich begrenzt werden, sodass der Saugfuß 25 nicht über den vordefinierten Bereich über die ausgehobene Stellung hinaus verschwenkt werden kann. Dadurch kann erreicht werden, dass der Saugfuß 25 mit einer vorbestimmten Vorspannkraft in der ausgehobenen Stellung gehalten wird, wobei das zweite Anschlagelement 55 verhindert, dass die Vorspannkraft durch weiteres Verschwenken größer wird. Zudem kann das Risiko von Beschädigungen am Saugfuß 25 oder der Bodenreinigungsmaschine 1 durch zu weites Verschwenken des Saugfußes 25 reduziert werden.

Der Schwenkmechanismus des Haltearms 39 wird nachfolgend anhand der Figuren 5a bis 7 erläutert.

Figur 5a und 5b zeigen schematische Teilansichten des Haltearms 39 des Ausführungsbeispiels der erfindungsgemäßen Bodenreinigungsmaschine 1 aus den Figuren 1 bis 4, wobei der Haltearm 39 in Figur 5a in der Absaugstellung und in Figur 5b in der ausgehobenen Stellung gezeigt ist. Wie u.a. in Figur 5a und 5b gezeigt, ist das erste Ende 45 um eine zweite Schwenkachse 57 schwenkbar an dem Haltearm 39 gehaltert, die parallel zu der ersten Schwenkachse 41 verläuft, wobei ein Schwenkarm 59 vorgesehen ist, der um eine parallel zu der ersten Schwenkachse 41 verlaufende dritte Schwenkachse 61 schwenkbar an dem Rahmen 3 gehaltert ist und wobei das zweite Ende 47 an dem Schwenkarm 59 beabstandet von der dritten Schwenkachse 61 um eine vierte Schwenkachse 63 schwenkbar gehaltert ist. Die vierte Schwenkachse 63 verläuft parallel zur ersten Schwenkachse 41. Der Schwenkarm 59 ermöglicht ein Verschwenken des Vorspannelements 43 um einen Totpunkt, sodass das Vorspannelement 43 eine, wie in Figur 6 gezeigt, erste Vorspannkraft auf das erste Ende 45, die in Richtung der zu reinigenden Bodenfläche 7, und eine, wie in Figur 7 gezeigt, zweite Vorspannkraft ausüben kann, die in Richtung entgegen der zu reinigenden Bodenfläche 7 wirkt. Als Totpunkt wird derjenige Punkt im Schwenkbereich des Haltearms 39 verstanden, an dem die erste Vorspannkraft und die zweite Vorspannkraft sich gegenseitig aufheben. Vorzugsweise sind die erste Vorspannkraft und die zweite Vorspannkraft im Totpunkt gleich null. Weiter wird der Totpunkt als derjenige Punkt verstanden, an dem die Längsachse 49 des Druckfederelements parallel zur einer Ebene ist, die durch die erste Schwenkachse 41 und die zweite Schwenkachse 57 verläuft. Dadurch wird die Flexibilität und Anpassungsfähigkeit des Vorspannelements 43 in der Anwendung erhöht, indem unterschiedliche Vorspannkräfte erreicht werden können, die auf den Saugfuß 25 ausgeübt werden. Am Haltearm 39 ist ein sich entlang der zweiten Schwenkachse 55 erstreckender erster Stützbolzen 65 vorgesehen, wobei der Schwenkarm 59 einen sich entlang der vierten Schwenkachse 63 erstreckenden zweiten Stützbolzen 67 aufweist und wobei sich das Vorspannelement 43 mit seinem ersten Ende 45 an dem ersten Stützbolzen 65 und mit seinem zweiten Ende 47 an dem zweiten Stützbolzen 67 abstützt. Ein Stützbolzen 65, 67 kann ein Bauteil sein, das dazu dient, das Vorspannelement 43 in einer festgelegten Position zu halten oder zu führen, und dabei eine Drehbewegung oder Positionierung um die zweite und vierte Schwenkachse 57, 63 zuzulassen. Zum einen ermöglichen die Stützbolzen 65, 67 eine präzise und stabile Befestigung und Führung des Vorspannelements 43, wodurch eine korrekte Ausrichtung und Funktion der Feder erreicht werden kann. Zum anderen tragen die Stützbolzen 65, 67 dazu bei, mechanische Belastung gleichmäßig auf den Haltearm 39 und den Rahmen 3 zu verteilen, was die Langlebigkeit und Zuverlässigkeit erhöht.

Der Schwenkarm 59 weist einen ersten Schenkel 69 und einen zweiten Schenkel 71 auf, wobei sich der zweite Stützbolzen 67 zwischen dem ersten und dem zweiten Schenkel 69, 71 erstreckt. Durch diese Anordnung kann der zweite Stützbolzen 67 als Drehpunkt dienen, um den die beiden Schenkel 69, 71 eine entgegengesetzte Drehbewegung ausführen können. Die beiden Schenkel 69, 71 ermöglichen es, dass einer der beiden Schenkel 69, 71 zur Anlage mit dem ersten Anschlagelement 53 kommen kann, welches die Bewegungsgrenzen des Schwenkarms definiert. Die Anordnung des Schwenkarms 59 sowie des Vorspannelements 43 wird nachfolgend anhand Figuren 6 und 7 näher erläutert.

Figur 6 und 7 zeigen schematische Teilansichten des Haltearms 39 des Ausführungsbeispiels der Bodenreinigungsmaschine 1 aus den Figuren 1 bis 4, 5a und 5b. Das Vorspannelement 43 ist eingerichtet, in der Absaugstellung, wie in Figur 6 gezeigt, eine erste Vorspannkraft 73 auf den Haltearm 39 auszuüben, die den Saugfuß 25 in Richtung der zu reinigende Bodenfläche 7 drückt, und in der ausgehobenen Stellung, wie in Figur 7 gezeigt, eine zweite Vorspannkraft 75 auf den Haltearm 39 auszuüben, die den Saugfuß 25 in Richtung weg von der zu reinigenden Bodenfläche 7 drückt. Durch das Vorspannelement 43 kann der Saugfuß 25 in der jeweiligen Stellung gehalten werden, ohne dass dafür separate Sicherungselemente benötigt werden, sodass ein besonders einfaches Verschwenken des Saugfußes 25 zwischen der ausgehobenen Stellung und der Absaugstellung erreicht wird. Insbesondere kann der Saugfuß 25 damit unter der Vorspannkraft 73, 75 gehalten werden. Durch eine definierte Vorspannkraft kann der Saugfuß 25 mit einer gewünschten Kraft auf die zu reinigende Bodenfläche 7 gedrückt werden, was zu einem zuverlässigen und gleichmäßigem Reinigungsergebnis führen kann. Dadurch, dass das Vorspannelement 43 eine erste Vorspannkraft 73 und eine zweite Vorspannkraft 75 auf den Haltearm 39 ausüben kann, wird erreicht, dass der Saugfuß 25 in beiden Stellungen durch ein einziges Vorspannelement 43 gehalten werden kann. Dadurch kann ein einfacher Aufbau erreicht sowie die Anzahl an Bauteilen der Bodenreinigungsmaschine 1 reduziert werden.

Die erste Vorspannkraft 73 ist betragsmäßig geringer als die zweite Vorspannkraft 75. Dadurch wird erreicht, dass der Saugfuß 25 mit demselben Vorspannelement 43 in der Absaugstellung mit einer geringeren Vorspannkraft auf die zu reinigende Bodenfläche 7 gedrückt wird als in der ausgehobenen Stellung, in der der Saugfuß 25 mit einer größeren Vorspannkraft in Richtung weg von der zu reinigenden Bodenfläche 7 gedrückt wird. Durch die höhere zweite Vorspannkraft 75 kann erreicht werden, dass der Saugfuß 25 zuverlässig in der ausgehobenen Stellung gehalten werden kann, wobei das Risiko, dass der Saugfuß 25 selbstständig in die Absaugstellung schwenkt, reduziert werden kann. Gleichzeitig kann der Saugfuß 25 durch die geringere erste Vorspannkraft 73 mit der gewünschten Kraft auf die Bodenfläche 7 gedrückt werden, sodass ein zuverlässiges und gleichmäßiges Reinigungsergebnis erreicht werden kann und der Saugfuß 25 dauerhaft auf der Bodenfläche 7 aufliegt.

Das Vorspannelement 43 weist ein an dem ersten Ende 45 angeordnetes erstes Anschlagstück 77 und ein an dem zweiten Ende 47 angeordnetes zweites Anschlagstück 79 auf, wobei das Vorspannelement 43 sich zwischen dem ersten Anschlagstück 77 und dem zweiten Anschlagstück 79 erstreckt und an diesen abstützt und wobei das erste Anschlagstück 77 an dem ersten Stützbolzen 65 anliegt und das zweite Anschlagstück 79 an dem zweiten Stützbolzen 67 anliegt. Das Vorspannelement 43 erstreckt sich zwischen dem ersten und dem zweiten Anschlagstück 77, 79 und stützt sich an diesen ab. Ein Anschlagstück kann als ein mechanisches Bauelement verstanden werden, das dazu dient, eine Begrenzung der Bewegung des Vorspannelements 43 zu schaffen. Die Anschlagstücke 77, 79 können als Haltepunkt fungieren, die verhindern, dass das Vorspannelement 43 von den Stützbolzen 65, 67 freikommt. Durch die Anschlagstücke 77, 79 an beiden Enden 45, 47 des Vorspannelements 43 wird eine optimale Abstützung des Vorspannelements 43 erreicht. Die Anschlagstücke 77, 79 sorgen dafür, dass die Kräfte, die während der Kompression und Expansion des Vorspannelements 43 wirken, effektiv aufgenommen und übertragen werden. Dadurch wird eine längere Lebensdauer des Vorspannelements 43 und eine erhöhte Sicherheit sowie Effizienz des Haltearms 39 erreicht.

Das erste Anschlagstück 77 weist sich entlang der Längsachse 49 hin zu dem zweiten Anschlagstück 79 erstreckende erste Arme 81 und das zweite Anschlagstück 79 sich entlang der Längsachse 49 hin zu dem ersten Anschlagstück 77 erstreckende zweite Arme 83 auf, wobei die ersten und zweiten Arme 81, 83 um die Längsachse 49 gesehen beabstandet angeordnet sind, sodass ein erster Arm 81 zwischen zwei zweiten Armen 83 angeordnet ist.

Die Anschlagstücke 77, 79 bzw. die Arme 81, 83 dienen demnach als Führung des Vorspannelements 43, die ineinandergreifen.

Die Arme 81, 83 verlaufen innerhalb des Querschnitts des Vorspannelements 43, also im Innenraum der Druckfeder. Durch diese Anordnung wird eine effektive Führung des Vorspannelements 43 erreicht, wodurch sichergestellt ist, dass das Vorspannelement 43 um die zweite und vierte Schwenkachse 57, 63 schwenken kann, ohne von den Stützbolzen 65, 67 freizukommen. Dadurch, dass der erste Arm 81 zwischen den zweiten 83 Armen angeordnet ist und umgekehrt, wird erreicht, dass die Arme 81, 83 über ihre Erstreckungsrichtung ineinandergreifen, sodass eine Führung erreicht wird, die die Längenunterschiede der Druckfeder ausgleichen kann, selbst wenn sich die beiden Anschlagstücke 81, 83 voneinander entfernen. Dies verhindert ein Verrutschen oder Verdrehen des Vorspannelements 43 während der Betätigung und trägt zur Stabilität und Genauigkeit der Bewegungen bei.

In der ausgehobenen Stellung ist die vierte Schwenkachse 63 gesehen senkrecht zu der zu reinigenden Bodenfläche 7 unterhalb einer sich durch die erste und die zweite Schwenkachse 41, 57 erstreckende ersten Ebene 85 angeordnet (siehe Fig. 7), und in der Absaugstellung ist die vierte Schwenkachse 63 gesehen senkrecht zu der zu reinigenden Bodenfläche 7 oberhalb der ersten Ebene 85 angeordnet (siehe Fig. 6), die sich durch die erste und die zweite Schwenkachse 41, 57 erstreckt. Mit anderen Worten erstreckt sich die erste Ebene 85 durch die erste und die zweite Schwenkachse 41, 57, wobei in der ausgehobenen Stellung die vierte Schwenkachse 63 gesehen senkrecht zur zu reinigenden Bodenfläche 7 unterhalb der ersten Ebene 85 angeordnet ist. In der Absaugstellung hingegen ist die vierte Schwenkachse 63 oberhalb der ersten Ebene 85 angeordnet. Durch die erste Ebene 85 kann der Totpunkt so definiert werden, dass sich die Längsachse 49 im Totpunkt parallel zur ersten Ebene 85 erstreckt. Durch die Anordnung der vierten Schwenkachse 63 oberhalb und unterhalb der ersten Ebene 85 kann die Vorspannkraft, die auf den Haltearm 39 wirkt, umgekehrt werden, sodass die erste Vorspannkraft 73 in der Absaugstellung und die zweite Vorspannkraft 75 in der ausgehobenen Stellung in unterschiedlichen Richtungen auf den Haltearm 39 wirken kann.

Zwischen der ersten Ebene 85 und einer zweiten, sich durch die zweite Schwenkachse 57 und die vierte Schwenkachse 63 erstreckende zweite Ebene 87 ist ein Winkel in der ausgehobenen Stellung größer als in der Absaugstellung. Die zweite Ebene 87 verläuft in der Absaugstellung und in der ausgehobenen Stellung in einem Winkel zur Bodenfläche 7. Wie bereits zum Vorspannelement 43 ausgeführt, wird die Vorspannkraft in zwei Komponenten aufgeteilt, eine parallel zur Bodenfläche 7 und eine senkrecht dazu. Mit Bezug auf die erste und zweite Ebene 85, 87, kann die senkrecht zur Bodenfläche 7 wirkende Komponente der Vorspannkraft, die erste und zweite Vorspannkraft 73, 75, durch die Trigonometrie mit dem Winkel zwischen der ersten und zweiten Ebene 85, 87 bestimmt werden. Durch den kleineren Winkel in der Absaugstellung wird eine kleinere Kraftkomponente senkrecht zur Bodenfläche 7 erreicht. Diese führt dazu, dass die senkrecht zur Bodenfläche 7 wirkende Kraft geringer ist. Wenn der Winkel mit Bezug zur ersten Ebene 85 ermittelt wird, kann, nachdem der Totpunkt überwunden ist, der Winkel zwischen der ersten Ebene 85 und der zweiten Ebene 87 in der Absaugstellung mit Bezug zur ersten Ebene 85 negativ werden, da die beiden Ebenen 85, 87 sich gegenläufig bewegen und somit nach dem Totpunkt in entgegengesetzte Richtungen orientiert sind. Dies ermöglicht eine Umkehrung der senkrechten Komponente der Vorspannkraft, sodass eine effektive Anpassung der Kraftrichtung und -größe entsprechend den Anforderungen der jeweiligen Stellung des Saugfußes 25 erreicht werden kann.

Wie erläutert ist an dem Rahmen 3 das erste Anschlagelement 53 angeordnet, das eingerichtet ist, in der Absaugstellung mit dem Schwenkarm 59 in Kontakt zu treten und ein Verschwenken der vierten Schwenkachse 63 am Schwenkarm 59 weg von der zu reinigenden Bodenfläche 7 zu verhindern (siehe Figur 6). Dadurch wird erreicht, dass die erste Vorspannkraft, mit der der Saugfuß 25 auf die zu reinigende Bodenfläche 7 gedrückt wird, begrenzt bleibt. Dies ist deswegen der Fall, weil durch das erste Anschlagelement 53 verhindert wird, dass sich der Winkel zwischen der zuvor genannten ersten Ebene 85 und der zuvor genannten zweiten Ebene 87 beliebig vergrößern kann, wodurch es zu einer Zunahme der ersten Vorspannkraft käme.

Zusammenfassend kann also festgestellt werden, dass eine Bodenreinigungsmaschine 1 bereitgestellt wird, bei der der Saugfuß 25 auf besonders einfache und zuverlässige Weise verschwenkt werden kann, wobei der Saugfuß 25 jeweils in der ausgehobenen Stellung und in der Absaugstellung mit einer vorbestimmten Vorspannung gehalten wird.

### Bezugszeichenliste:

- 1: Bodenreinigungsmaschine
- 3: Rahmen
- 5: Fahrwerk
- 7: Bodenfläche
- 9: Reinigungselementanordnung
- 11: Reinigungselement
- 13: Gehäuse
- 15: Führungsgriffanordnung
- 17: erste Fahrwerksachse
- 19: zweite Fahrwerksachse
- 21: erste Rolleinheit
- 23: zweite Rolleinheit
- 25: Saugfuß
- 27: Rad
- 29: Radebene
- 31: Basis
- 33: vordere Dichtlippe
- 35: hintere Dichtlippe
- 37: Absaugraum
- 39: Haltearm
- 41: erste Schwenkachse
- 43: Vorspannelement
- 45: erstes Ende
- 47: zweites Ende
- 49: Längsachse
- 51: Betätigungselement
- 53: erstes Anschlagelement
- 55: zweites Anschlagelement
- 57: zweite Schwenkachse
- 59, 59': Schwenkarm
- 61: dritte Schwenkachse
- 63: vierte Schwenkachse
- 65: erster Stützbolzen
- 67: zweiter Stützbolzen
- 69: erster Schenkel
- 71: zweiter Schenkel
- 73: erste Vorspannkraft
- 75: zweite Vorspannkraft
- 77: erstes Anschlagstück
- 79: zweites Anschlagstück
- 81: erster Arm
- 83: zweiter Arm
- 85: erste Ebene
- 87: zweite Ebene

## Patentansprüche

1. Bodenreinigungsmaschine (1) mit
einem Rahmen (3),
einem an dem Rahmen (3) angeordneten Fahrwerk (5) zum Bewegen der Bodenreinigungsmaschine (1) über eine zu reinigende Bodenfläche (7),
einer Reinigungselementanordnung (9) mit wenigstens einem, vorzugsweise angetriebenen, Reinigungselement (11), das ausgebildet ist, mit der zu reinigenden Bodenfläche (7) einzugreifen, und Mitteln zum Aufbringen von Reinigungsflüssigkeit auf die zu reinigende Bodenfläche (7),
einem Saugfuß (25), der ausgestaltet ist, über die zu reinigende Bodenfläche (7) geführt zu werden und Reinigungsflüssigkeit von der zu reinigenden Bodenfläche (7) aufzunehmen,
wobei die Bodenreinigungsmaschine (1) ausgestaltet ist, in einem Reinigungsbetrieb in einer Vorwärtsrichtung über die zu reinigende Bodenfläche (7) bewegt zu werden, wobei der Saugfuß (25) in Vorwärtsrichtung an einem hinteren Ende der Bodenreinigungsmaschine (1) angeordnet ist,
wobei der Saugfuß (25) an einem Haltearm (39) angebracht ist, der um eine erste Schwenkachse (41) schwenkbar mit dem Rahmen (3) verbunden ist,
wobei der Haltearm (39) zwischen einer Absaugstellung, in der der Saugfuß (25) mit der zu reinigenden Bodenfläche (7) in Kontakt steht, sodass er Reinigungsflüssigkeit von der zu reinigenden Bodenfläche (7) aufnehmen kann, und einer ausgehobenen Stellung, in der der Saugfuß (25) von der zu reinigenden Bodenfläche (7) beabstandet ist, verschwenkt werden kann,
wobei zwischen dem Rahmen (3) und dem Haltearm (39) ein Vorspannelement (43) angeordnet ist, das eingerichtet ist,
in der Absaugstellung eine erste Vorspannkraft (73) auf den Haltearm (39) auszuüben, die den Saugfuß (25) in Richtung der zu reinigende Bodenfläche (7) drückt,
in der ausgehobenen Stellung eine zweite Vorspannkraft (75) auf den Haltearm (39) auszuüben, die den Saugfuß (25) in Richtung weg von der zu reinigenden Bodenfläche (7) drückt, und
wobei die erste Vorspannkraft (73) betragsmäßig geringer als die zweite Vorspannkraft (75) ist.

2. Bodenreinigungsmaschine (1) nach Anspruch 1, wobei das Vorspannelement (43) als Druckfederelement ausgebildet ist, dass sich zwischen einem ersten Ende (45) und einem zweiten Ende (47) entlang einer Längsachse (49) erstreckt,
wobei sich das erste Ende (45) an dem Haltearm (39) abstützt und das zweite Ende (47) an dem Rahmen (3) abstützt.

3. Bodenreinigungsmaschine (1) nach Anspruch 2, wobei das erste Ende (45) um eine zweite Schwenkachse (57) schwenkbar an dem Haltearm (39) gehaltert ist, die parallel zu der ersten Schwenkachse (41) verläuft,
wobei ein Schwenkarm (59, 59') vorgesehen ist, der um eine, parallel zu der ersten Schwenkachse (41) verlaufende, dritte Schwenkachse (61) schwenkbar an dem Rahmen (3) gehaltert ist, und
wobei das zweite Ende (47) an dem Schwenkarm (59, 59') beabstandet von der dritten Schwenkachse (61) um eine vierte Schwenkachse (63) schwenkbar gehaltert ist, wobei die vierte Schwenkachse (63) parallel zur ersten Schwenkachse (41) verläuft.

4. Bodenreinigungsmaschine (1) nach Anspruch 2 oder 3, wobei in der ausgehobenen Stellung die vierte Schwenkachse (63) gesehen senkrecht zu der zu reinigenden Bodenfläche (7) unterhalb einer sich durch die erste und die zweite Schwenkachse (41, 57) erstreckende ersten Ebene (85) angeordnet ist, und
wobei in der Absaugstellung die vierte Schwenkachse (63) gesehen senkrecht zu der zu reinigenden Bodenfläche (7) oberhalb der ersten Ebene (85) angeordnet ist, die sich durch die erste und die zweite Schwenkachse (41, 57) erstreckt.

5. Bodenreinigungsmaschine (1) nach Anspruch 4, wobei ein Winkel zwischen der ersten Ebene (85) und einer, sich durch die zweite Schwenkachse (57) und die vierte Schwenkachse (63) erstreckende, zweiten Ebene (87) in der ausgehobenen Stellung größer ist als in der Absaugstellung.

6. Bodenreinigungsmaschine (1) nach einem der Ansprüche 3 bis 5, wobei an dem Rahmen (3) ein erstes Anschlagelement (53) angeordnet ist, das eingerichtet ist, in der Absaugstellung mit dem Schwenkarm (59, 59') in Kontakt zu treten und ein Verschwenken der vierten Schwenkachse (63) am Schwenkarm (59, 59') weg von der zu reinigenden Bodenfläche (7) zu verhindern.

7. Bodenreinigungsmaschine (1) nach einem der vorhergehenden Ansprüche, wobei an dem Rahmen (3) ein zweites Anschlagelement (55) angeordnet ist, das eingerichtet ist, in der ausgehobenen Stellung mit dem Haltearm (39) in Kontakt zu treten und ein Verschwenken des Haltearms (39) über die angehobene Position hinaus weg von der zu reinigenden Bodenfläche (7) zu verhindern.

8. Bodenreinigungsmaschine (1) nach einem der vorhergehenden Ansprüche, wobei der Haltearm (39) an einem ersten Endabschnitt mit dem Rahmen (3) verbunden ist und an einem dem ersten Endabschnitt gegenüberliegenden Endabschnitt ein Betätigungselement (51) aufweist.

9. Bodenreinigungsmaschine (1) nach einem der Ansprüche 2 bis 8, wobei ein sich entlang der zweiten Schwenkachse (57) erstreckende erster Stützbolzen (65) am Haltearm (39) vorgesehen ist,
wobei der Schwenkarm (59, 59') einen sich entlang der vierten Schwenkachse (63) erstreckenden zweiten Stützbolzen (67) aufweist und
wobei sich das Druckfederelement mit seinem ersten Ende (45) an dem ersten Stützbolzen (65) und mit seinem zweiten Ende (47) an dem zweiten Stützbolzen (67) abstützt.

10. Bodenreinigungsmaschine (1) nach Anspruch 9, wobei der Schwenkarm (59, 59') einen ersten Schenkel (69) und einen zweiten Schenkel (71) aufweist, wobei sich der zweite Stützbolzen (67) zwischen dem ersten und dem zweiten Schenkel (69, 71) erstreckt.

11. Bodenreinigungsmaschine (1) nach Anspruch 9 oder 10, wobei das Druckfederelement eine Druckfeder und, ein an dem ersten Ende (45) des Druckfederelements angeordnetes erstes Anschlagstück (77) und ein an dem zweiten Ende (47) des Druckfehlerelements angeordnetes zweites Anschlagstück (79) aufweist,
wobei die Druckfeder sich zwischen dem ersten Anschlagstück (77) und dem zweiten Anschlagstück (79) erstreckt und an diesen abstützt und
wobei das erste Anschlagstück (77) an dem ersten Stützbolzen (65) anliegt und das zweite Anschlagstück (79) an dem zweiten Stützbolzen (67) anliegt.

12. Bodenreinigungsmaschine (1) nach Anspruch 11, wobei das erste Anschlagstück (77) sich entlang der Längsachse (49) hin zu dem zweiten Anschlagstück (79) erstreckende erste Arme (81) aufweist und das zweite Anschlagstück (79) sich entlang der Längsachse (49) hin zu dem ersten Anschlagstück (77) erstreckende zweite Arme (83) aufweist und
wobei die ersten und zweiten Arme (81, 83) um die Längsachse (49) gesehen beabstandet angeordnet sind, sodass ein erster Arm (81) zwischen zwei zweiten Armen (83) angeordnet ist.
